# EUROPÄISCHE PATENTSCHRIFT

(11) **EP 2 536 984 B1**
(45) Veröffentlichungstag und Bekanntmachung des Hinweises auf die Patenterteilung: **29.04.2015**
(21) Anmeldenummer: 11702961.1
(22) Anmeldetag: 01.02.2011
(51) Int. Cl.: F04B 39/12, F04B 39/14, F25D 23/00

(54) **KÄLTEGERÄT MIT EINER BEFESTIGUNGSEINRICHTUNG FÜR EINEN VERDICHTER UND VERFAHREN ZUR MONTAGE EINES VERDICHTERS**
REFRIGERATION APPLIANCE COMPRISING A FASTENING ELEMENT FOR A COMPRESSOR AND METHOD FOR MOUNTING A COMPRESSOR
APPAREIL FRIGORIFIQUE COMPORTANT UN DISPOSITIF DE FIXATION POUR UN COMPRESSEUR ET PROCÉDÉ DE MONTAGE D'UN COMPRESSEUR

(30) Priorität: 17.02.2010 DE 102010002045
(43) Veröffentlichungstag der Anmeldung: 26.12.2012
(73) Patentinhaber: BSH Hausgeräte GmbH, 81739 München (DE)
(72) Erfinder: LAIBLE, Karl-Friedrich, 89129 Langenau (DE); KRAPP, Michael, 89564 Nattheim (DE)
(86) Internationale Anmeldenummer: PCT/EP2011/051346
(87) Internationale Veröffentlichungsnummer: WO 2011/101232

(56) Entgegenhaltungen:
- EP-A2- 1 837 613
- DE-B- 1 186 085
- DE-U1- 29 905 758
- FR-A1- 2 519 745
- JP-U- 55 069 680
- JP-U- 55 114 468
- JP-U- 61 077 443
- US-A- 5 524 860

## Beschreibung

Die Erfindung betrifft ein Kältegerät, insbesondere Haushaltskältegerät, aufweisend einen Verdichter mit mindestens einem Halter, einen Korpus mit einem Verdichterträger, der wenigstens eine erste und eine zweite Befestigungseinrichtungen aufweist, an denen der wenigstens eine Halter gelagert und durch Sicherungsmittel befestigt ist. Die Erfindung betrifft außerdem ein diesbezügliches Verfahren zur Montage und Demontage eines Verdichters.

Die DE 199 56 995 A1 beschreibt ein Kältegerät mit einem wenigstens eine Tür aufweisenden gegen Wärme isolierenden Gehäuse, welches auf seiner der Tür gegenüberliegenden Gehäuserückseite einen zur Aufnahme eines Verdichters dienenden Maschinenraum besitzt, in welchem ein mit Abstand über dem Verdichter anhand eines Halteabschnitts gehaltertes Auffangbehälters für Tauwasser angeordnet ist, dessen Boden von der Abwärme des Verdichters beaufschlagt ist. Das gegen Wärme isolierte Gehäuse weist an seiner Rückseite an einem bodennahen Abschnitt einen nischenartig ausgebildeten Maschinenraum auf. Dieser dient zur Aufnahme eines Kältemittelverdichters mit einem Gehäuse, welches aus einem Gehäuseoberteil und einem Gehäuseunterteil gebildet ist, wobei am Gehäuseunterteil Tragelemente mit elastischen Auflagen festgesetzt sind, anhand welcher der Kältemittelverdichter schwingungsarm an einer Verdichtertragschiene befestigt ist.

Die DE 11 86 085 B beschreibt eine elastische Abstützung eines Motoraggregates in Kühlmöbeln durch kreiszylindrische, an einer äußeren, radialen, konzentrischen Ringnut in eine Bohrung eines metallischen Tragrahmens oder Stützers eingeknöpfte, aus elastischem Material bestehende Füße mit einer achsparallelen, zentrischen Bohrung, bei der jeder Fuß mittels eines durch seine Bohrung gesteckten, aus einem Gehäuserahmen herausgebogenen Lappens, der an seinem freien Ende mit weiteren Befestigungsmitteln versehen ist, befestigt ist. Als weiteres Befestigungsmittel für jeweils zwei benachbarte Füße ist ein durchgehender, durch entsprechende Löcher in den freien Enden der Lappen steck barer Stift vorgesehen.

Die JP 58 076085 U beschreibt ein Kältegerät mit einem Verdichter und einer Befestigungseinrichtung, die zwei Befestigungsvorsprünge und eine Lasche mit zwei entsprechenden Ausschnitten als Sicherungsmittel aufweist.

Aufgabe der Erfindung ist es, ein Kältegerät zu schaffen, bei dem die Montage und/oder Demontage des Verdichters erleichtert ist. Eine weitere Aufgabe der Erfindung ist es, ein diesbezügliches Verfahren zur Montage und/oder Demontage eines Verdichters bereitzustellen.

Die Aufgabe wird erfindungsgemäß gelöst durch ein Kältegerät, insbesondere Haushaltskältegerät, aufweisend einen Verdichter mit mindestens einem Halter, einen Korpus mit einem Verdichterträger, der wenigstens eine erste und eine zweite als Befestigungsvorsprünge ausgebildete Befestigungseinrichtung aufweist, an denen der wenigstens eine Halter gelagert und durch ein einzelnes Sicherungsmittel befestigt ist, das zur formschlüssigen Verbindung sowohl mit der wenigstens einen ersten als auch der wenigstens einen zweiten Befestigungseinrichtung ausgebildet ist, wobei das Sicherungsmittel eine Lasche ist, die einen ersten Ausschnitt aufweist, der von dem ersten Befestigungsvorsprung durchdrungen ist und einen zweiten Ausschnitt aufweist, der von dem zweiten Befestigungsvorsprung durchdrungen ist und der erste Ausschnitt einen ersten Konturabschnitt aufweist, der von einer kreisförmigen oder rechteckigen, insbesondere quadratischen Öffnung gebildet wird und einen zweiten Konturabschnitt aufweist, der von einem Schlitz, insbesondere randoffenem Schlitz in der Lasche gebildet wird.

Unter einem Kältegerät wird insbesondere ein Haushaltskältegerät verstanden, also ein Kältegerät das zur Haushaltsführung in Haushalten oder eventuell auch im Gastronomiebereich eingesetzt wird, und insbesondere dazu dient Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinkühlschrank.

Durch die Ausbildung eines einzelnen Sicherungsmittels zur formschlüssigen Verbindung sowohl mit der wenigstens einen ersten als auch der wenigstens einen zweiten Befestigungseinrichtung kann eine erhöhte Stabilität der Verdichterbefestigung erreicht werden. Außerdem kann sich eine verbesserte Reparaturfreundlichkeit ergeben. Des Weiteren kann die Herstellung des einzelnen Sicherungsmittels bei geringen Kosten möglich sein.

Bekannte Verdichterbefestigungen sind allenfalls hinsichtlich des Montagevorgangs des Verdichters während einer Serienfertigung beim Hersteller optimiert. Da der Kompressor während einer Serienfertigung meist außerhalb des Kältegerätegehäuses auf den Verdichterträger, der beispielsweise als Schiene ausgebildet sein kann, montiert wird, besteht von allen Seiten eine Zugänglichkeit zu den Befestigungseinrichtungen. Erst nachdem der Verdichter über die Befestigungseinrichtungen mit der Verdichtertragschiene verbunden ist, wird während einer Serienfertigung die so gebildete Baueinheit von Verdichter und Verdichterträger in das Kältegerätegehäuses eingebaut und die Rohrverbindungen des Kältekreislaufs hergestellt.

Nach einer solchen Fertigungsmontage kann die Verdichtertragschiene mit Verdichter nicht mehr so leicht aus dem Kältegerätegehäuse entfernt werden. Beispielsweise für Reparaturarbeiten am fertigen Kältegerät kann es jedoch erforderlich sein, den Verdichter von dem Verdichterträger zu demontieren. Für eine Demontage müssen die Befestigungseinrichtungen gelöst werden. Bei Befestigungseinrichtungen, die als Befestigungsvorsprünge ausgebildet sind kann es erforderlich sein, beispielsweise bei der Montage verbogene Verdichterbefestigungslaschen wieder gerade zu biegen. Der Verdichter ist jedoch üblicher Weise in einer rückseitigen Nische am Boden des Kältegerätegehäuses angeordnet. Die Zugänglichkeit insbesondere der hinteren Befestigungseinrichtungen, d.h. derjenigen Befestigungseinrichtungen, die der Frontseite des Kältegeräts näher liegen bzw. tief im Innern der Nische für den Verdichter liegen, ist dabei sehr schlecht. Nur die vorderen Befestigungseinrichtungen, d.h. diejenigen Befestigungseinrichtungen, die näher an der Rückseite des Kältegeräts liegen bzw. im Bereich der Eingangsöffnung der Nische für den Verdichter liegen, sind leicht zugänglich.

Ein Halter des Verdichters wird an der wenigstens einen ersten Befestigungseinrichtung und der wenigstens einen zweiten Befestigungseinrichtung gelagert und mittels einzelner jeder Befestigungseinrichtung zugeordnetem Sicherungsmittel befestigt. Erfindungsgemäß ist vorgesehen, die bisher separaten hinteren und vorderen Sicherungsmittel zu verbinden, so dass ein einzelnes Sicherungsmittel geschaffen wird, zur formschlüssigen Verbindung sowohl mit der wenigstens einen ersten Befestigungseinrichtung als auch der wenigstens einen zweiten Befestigungseinrichtung.

Durch ein Verbinden der separaten hinteren und vorderen Sicherungsmittel zu einem einzelnen Sicherungsmittel können die Herstellkosten aufgrund der geringeren Teilezahl reduziert werden. Darüber hinaus kann die Montage, insbesondere die Fertigungsmontage bei der Herstellung des Kältegeräts vereinfacht bzw. zeitlich verkürzt werden, da mehrere, insbesondere zwei Befestigungseinrichtungen mit einem Montageschritt d.h. mit einem einzelnen Sicherungsmittel gleichzeitig montiert werden können. Darüber hinaus wird insbesondere eine Demontage des Verdichters von dem Verdichterträger vereinfacht, da beispielsweise ein Kundendienstmonteur nur den vorderen Abschnitt des einzelnen Sicherungsmittels an der vorderen Befestigungseinrichtung lösen muss und dann das einzelne Sicherungsmittel komplett von sowohl der vorderen Befestigungseinrichtung als auch von der hinteren Befestigungseinrichtung lösen kann, ohne nahe an die hintere Befestigungseinrichtung herankommen zu müssen. Das einzelne Sicherungsmittel kann aus der Tragschiene, insbesondere aus einer Ausstanzung aus einem Verdichterträger, hergestellt werden.

Die ersten und zweiten Befestigungseinrichtungen sind als Befestigungsvorsprünge ausgebildet. Die Befestigungsvorsprünge können von streifenartig bzw. laschenartig umgebogenen Abschnitten eines Verdichtertragbleches gebildet werden. Die Befestigungsvorsprünge durchdringen Öffnungen in dem Halter bzw. den Haltern, die mit dem Verdichter verbunden sind. Der Verdichter kann also durch aufstecken der Halter auf die Befestigungsvorsprünge an dem Verdichterträger gelagert werden. Zwischen den Befestigungsvorsprüngen und den Öffnungen der Halter können elastische Dämpfungselemente eingesetzt sein.

Das Sicherungsmittel ist eine Lasche, die einen ersten Ausschnitt aufweist, der von dem ersten Befestigungsvorsprung durchdrungen ist und einen zweiten Ausschnitt aufweist, der von dem zweiten Befestigungsvorsprung durchdrungen ist. Das Sicherungsmittel kann beispielsweise als ebenes Blechteil ausgebildet sein. Das Sicherungsmittel kann insbesondere als Stanzteil aus einem Verdichtertragblech hergestellt sein. Das Sicherungsmittel ersetzt insoweit wenigstens zwei der bekannten separaten Sicherungsscheiben.

Der zweite Ausschnitt kann eine zur Querschnittskontur des zweiten Befestigungsvorsprungs angepasste Kontur aufweisen, die in einer Befestigungsposition der Lasche mit der Querschnittskontur des zweiten Befestigungsvorsprungs fluchtet. Der zweite Ausschnitt kann dem Querschnitt des zweiten Befestigungsvorsprungs entsprechen bzw. geringfügig größer sein, so dass das Sicherungsmittel leichtgängig unter geringem Spiel auf den zweiten Befestigungsvorsprungs aufgesteckt werden kann.

Der erste Ausschnitt weist einen ersten Konturabschnitt auf der in einer Montagelage zum Aufstecken des Sicherungsmittels auf den ersten Befestigungsvorsprung die Querschnittskontur des ersten Befestigungsvorsprungs vollständig einfasst.

Hingegen kann in der Befestigungsposition der erste Konturabschnitt die Querschnittskontur des ersten Befestigungsvorsprungs hintergreifen. Dies kann dadurch erreicht werden, dass das Sicherungsmittel aus seiner Montagelage in die Befestigungsposition bewegt wird und dabei sich ein Teil des ersten Konturabschnitts des ersten Ausschnitts des Sicherungsmittels formschlüssig hinter eine Aussparung oder einen Umbug des ersten Befestigungsvorsprungs gelangt. Durch das formschlüssige Hintergreifen wird das Sicherungsmittel am ersten Befestigungsvorsprung verriegelt und kann nicht mehr senkrecht nach oben abgezogen werden.

Der erste Ausschnitt weist außerdem einen zweiten Konturabschnitt auf, der in der Befestigungsposition die Querschnittskontur des ersten Befestigungsvorsprungs hintergreift. Statt eines Hintergreifens durch einen Teil des ersten Konturabschnitts des ersten Ausschnitts des Sicherungsmittels weist der erste Ausschnitt einen zweiten Konturabschnitt auf. Der erste Konturabschnitt kann in den zweiten Konturabschnitt übergehen. Der zweite Konturabschnitt ist kleiner als die Querschnittskontur des ersten Befestigungsvorsprungs. Der zweite Konturabschnitt ist etwas größer als der verkleinerte Querschnitt des Befestigungsvorsprungs an seinem Hinterschnitt. Der zweite Konturabschnitt kann dem verkleinerten Querschnitt des Befestigungsvorsprungs entsprechen. Der verkleinerte Querschnitt des Befestigungsvorsprungs kann durch den allgemeinen Querschnitt des Befestigungsvorsprungs gebildet werden und die Querschnittskontur des ersten Befestigungsvorsprungs, hinter dem das Sicherungsmittel formschlüssig verrastet, kann durch einen umgebogenen Kopfabschnitt des Befestigungsvorsprungs gebildet werden.

In allen erfindungsgemäßen Ausgestaltungen kann der zweite Ausschnitt von einem Schlitz, insbesondere randoffenem Schlitz in der Lasche gebildet werden. Der Schlitz kann im Bereich des ersten d.h. hinteren Befestigungsvorsprungs durch eine Art von Schlüssellochgeometrie oder einer alternativen Lochgeometrie ersetzt sein. Durch Schieben des Sicherungsmittels hinter einen Hinterschnitt des ersten Befestigungsvorsprungs kann die hintere d.h. erste Befestigung des Verdichters erfolgen.

Der erste Ausschnitt weist in den verschienenden Varianten der Erfindung einen ersten Konturabschnitt auf, der von einer kreisförmigen oder rechteckigen, insbesondere quadratischen Öffnung gebildet wird und weist einen zweiten Konturabschnitt auf, der von einem Schlitz, insbesondere randoffenem Schlitz in der Lasche gebildet wird.

Der erste und/oder zweite Befestigungsvorsprung kann in den verschienenden Varianten der Erfindung von einem umgebogenen Steg des Verdichterträgers gebildet werden. Alternativ kann der erste und/oder zweite Befestigungsvorsprung von einem am Verdichterträger befestigten Dorn oder Gewindestift gebildet werden.

Der erste und/oder zweite Befestigungsvorsprung kann zur formschlüssigen Verbindung mit dem Sicherungsmittel eine seitlich vorspringende Nase, insbesondere aus einem Steg des Befestigungsvorsprungs heraus gebogene Nase aufweisen, die das Sicherungsmittel in der Befestigungspösition hintergreift. Alternativ kann der erste und/oder zweite Befestigungsvorsprung zur formschlüssigen Verbindung mit dem Sicherungsmittel wenigstens eine Aussparung, insbesondere zwei gegenüberliegende seitlich randoffene Aussparungen aufweisen, in die das Sicherungsmittel in der Befestigungsposition eingreift.

Ein erfindungsgemäßes Verfahren zur Montage eines Verdichters an einen Verdichterträger eines Korpus eines Kältegeräts, insbesondere Haushaltskältegeräts kann die folgenden Schritte aufweisen:
- Bereitstellen eines Verdichterträgers mit wenigstens einem ersten und einem zweiten Befestigungsvorsprung;
- Aufsetzen eines Halters auf die Befestigungsvorsprünge, der mit dem Verdichter verbunden ist;
- Aufsetzen eines ersten Ausschnitts eines als Lasche ausgebildeten Sicherungsmittels auf den ersten Befestigungsvorsprung in einer Montagelage;
- Umlagern des Sicherungsmittels in eine Aufstecklage, in der ein zweiter Ausschnitt der Lasche mit dem zweiten Befestigungsvorsprung fluchtet;
- Aufsetzen des zweiten Ausschnitts der Lasche auf den zweiten Befestigungsvorsprung;
- Sichern der Lasche durch Verbiegen eines über der Lasche befindlichen Abschnitts des zweiten Befestigungsvorsprungs.

Üblicher Weise wird zunächst der Verdichter mittels des Halters auf den ersten und zweiten Befestigungsvorsprung aufgesteckt. Anschließend werden zwei separate Befestigungsscheiben jeweils auf den ersten und zweiten Befestigungsvorsprung aufgesteckt und dann die oberen Enden der Befestigungsvorsprünge beispielsweise mittels einer Zange verbogen bzw. umgebogen, so dass die Befestigungsscheiben nicht mehr abgezogen werden können, formschlüssig an den Befestigungsvorsprüngen gehalten sind und der Verdichter somit an dem Verdichterträger befestigt ist.

Durch das erfindungsgemäße Montageverfahren kann das als Lasche ausgebildete Sicherungsmittel auch bei bereits umgebogenen ersten Befestigungsvorsprüngen vollständig aufmontiert bzw. demontiert werden. Beispielsweise ein Schlitz im Bereich der hinteren Befestigungslasche kann in Art einer Schlüssellochgeometrie ausgebildet sein. Durch Schieben der Befestigungslasche kann die Befestigungslasche hinter dem umgebogenen ersten Befestigungsvorsprung formschlüssig verriegeln.

Ein erfindungsgemäßes Verfahren zur Demontage eines Verdichters von einem Verdichterträger eines Korpus eines Kältegeräts, insbesondere Haushaltskältegeräts kann demgemäß die folgenden Schritte aufweisen:
- Lösen eines als Lasche ausgebildeten Sicherungsmittels durch Geradebiegen eines über der Lasche befindlichen Abschnitts eines zweiten Befestigungsvorsprungs;
- Abnehmen des zweiten Ausschnitts der Lasche von dem zweiten Befestigungsvorsprung;
- Umlagern des Sicherungsmittels in eine Abstecklage, in welcher ein erster Ausschnitt der Lasche mit einem ersten Befestigungsvorsprung fluchtet;
- Lösen des ersten Ausschnitts der Lasche von dem ersten Befestigungsvorsprung;
- Abnehmen des Halters von den Befestigungsvorsprüngen zusammen mit dem Verdichter.

Zur Demontage des Verdichters genügt es somit lediglich den zweiten Befestigungsvorsprung wieder gerade zu biegen, wobei der erste Befestigungsvorsprung in seinem umgebogenen Verriegelungszustand verbleiben kann. Da der zweite Befestigungsvorsprung sich in einem vorderen Bereich der Nische für den Verdichter befindet, ist der zweite Befestigungsvorsprung für Werkzeug, wie beispielsweise eine Biegezange, leicht zugänglich. Der hingegen schwer zugängliche, weil in einem tiefen hinteren Bereich der Nische für den Verdichter angeordnete erste Befestigungsvorsprung kann in seinem umgebogenen Verriegelungszustand verbleiben und braucht somit nicht von dem Werkzeug erreicht werden.

Beispielhafte Ausführungsformen der Erfindung sind an Hand der Figuren 1 bis 4c beschrieben. Aus der detaillierten Beschreibung dieser konkreten Ausführungsbeispiele ergeben sich auch weitere generelle Merkmale und Vorteile der vorliegenden Erfindung.

Es zeigen:
- Fig. 1: eine perspektivische Ansicht eines Haushaltskältegeräts mit einer rückseitigen Nische und einem darin angeordneten Verdichter;
- Fig. 2: eine perspektivische Teilansicht des Haushaltskältegeräts gemäß Fig. 1 von hinten mit der Nische und dem darin angeordneten Verdichter;
- Fig. 3: eine vergrößerte perspektivische Teilansicht gemäß Fig. 2 mit einem Verdichterträger und einem Halter zur Befestigung des Verdichters an dem Verdichterträger;
- Fig. 4a-c: drei perspektivische Ansichten eines erfindungsgemäßen Sicherungsmittels a) in einer Annäherungsposition, b) in einer Montagelage und c) in einer Befestigungsposition;
- Fig. 5a-d: vier beispielhafte Varianten von Aussparungen an dem erfindungsgemäßen Sicherungsmittel.

Ein in Fig. 1 beispielhaft dargestelltes Kältegerät 1 weist einen Korpus 2 mit einem Innenbehälter 3 auf. Der Innenbehälter 3 ist in einen oben angeordneten Gefrierraum 4 und einen unten angeordneten Kühlraum 5 aufgeteilt. Der Gefrierraum 4 dient im Allgemeinen zum Tiefgefrieren von Gefriergut bei ca. minus 18 Grad Celsius. Dem Gefrierraum 4 ist ein erster Verdampfer 6 zugeordnet, der hinter einer Gefrierraumrückwand 7 angeordnet ist. Der Gefrierraum 4 ist bei geöffneter Gefrierraumtür 9 zugänglich. Zum Öffnen weist die Gefrierraumtür 9 einen ersten Griff 10 auf.

Der Kühlraum 5 dient im Allgemeinen zum frostfreien Kühlen von Kühlgut vorzugsweise bei Temperaturen zwischen plus 4 und plus 8 Grad Celsius. Der Kühlraum 5 kann jedoch auch als Null-Grad-Fach, insbesondere zum Frischhalten von Obst oder Gemüse ausgebildet sein. Der Kühlraum 5 weist eine Rückwand 11 auf, hinter der der erste Verdampfer 6 für das Gefrierraum 4 angeordnet ist. Ein zweiter Verdampfer 12 dient zum Kühlen des Kühlraums 5. Der Kühlraum 5 ist bei geöffneter Kühlraumtür 14 zugänglich. Zum Öffnen weist die Kühlraumtür 14 einen zweiten Griff 15 auf.

Ein einzelner Verdampfer, oder der erste Verdampfer 6 und der zweite Verdampfer 12, bzw. eine beliebige Anzahl von Verdampfern können an einen Verdichter 8 angeschlossen sein. Der Verdichter 8 ist von der Rückseite aus d.h. hinterhalb der Rückwand 11 des Kältegeräts 1 in einen Maschinenraum 13 des Gehäuses 16 eingesetzt. Die Befestigung des Verdichters 8 in dem Maschinenraum 13 bzw. in dem Gehäuse 16 des Kältegeräts 1 erfolgt mittels einer Befestigungsanordnung 17, wie sie in einer Teilansicht eines Abschnitts des Gehäuse 16 in Fig. 2 dargestellt ist.

In Fig. 2 ist dargestellt, wie ein Verdichterträger 18 zwischen zwei Seitenwänden 19a, 19b des Korpus 2 befestigt ist. Der Verdichterträger 18 kann als eine aus Blech gestanzte und umgeformte Traverse hergestellt sein. Der Verdichterträger 18 weist erste Befestigungseinrichtungen 21 und zweite Befestigungseinrichtungen 22 auf. Im dargestellten Ausführungsbeispiel sind die ersten Befestigungseinrichtungen 21 als erste Befestigungsvorsprünge 21a und die zweiten Befestigungseinrichtungen 22 als zweite Befestigungsvorsprünge 22a ausgebildet. Die ersten und zweiten Befestigungsvorsprünge 21 a, 22a erheben sich aus der Ebene des Verdichterträgers 18 senkrecht nach oben.

In Fig. 3 ist ein Teil des Verdichterträgers 18 vergrößert herausgestellt gezeigt. An dem ersten Befestigungsvorsprung 21a und dem zweiten Befestigungsvorsprung 22a ist zur Befestigung des Verdichters 8 an dem Verdichterträger 18 ein Halter 23 aufgesetzt. Der Halter 23 weist eine erste Öffnung 24a und eine zweite Öffnung 24b auf. Durch die erste Öffnung 24a ragt der erste Befestigungsvorsprung 21 a und durch die zweite Öffnung 24b ragt der zweite Befestigungsvorsprung 22a. Auf den Halter 23 ist ein Sicherungsmittel 25 aufgelegt. Das Sicherungsmittel 25 ist im dargestellten Ausführungsbeispiel als Lasche 25a, insbesondere als bogenförmige Lasche 25a ausgebildet. Die Lasche 25a kann jedoch alternativ, beispielsweise wir in den Figuren 4a bis 4c und 5a bis 5c gerade ausgebildet sein. Der Verdichterträger 18 weist die erste und zweite Befestigungseinrichtung 21, 22 auf, an denen der wenigstens eine Halter 23 gelagert und durch das Sicherungsmittel 25 bzw. die Lasche 25a befestigt ist. Die Lasche 25a weist einen ersten Ausschnitt 26 auf, der von dem ersten Befestigungsvorsprung 21a durchdrungen ist und einen zweiten Ausschnitt 27 auf, der von dem zweiten Befestigungsvorsprung 22a durchdrungen ist.

Wie in den Figuren 4a bis 4c gezeigt, weist im dargestellten Ausführungsbeispiel der zweite Ausschnitt 27 eine zur Querschnittskontur des zweiten Befestigungsvorsprungs 22a angepasste Kontur aufweist, die in einer Befestigungsposition gemäß Fig. 4c der Lasche 25a mit der Querschnittskontur des zweiten Befestigungsvorsprungs 22a fluchtet. Der erste Ausschnitt 26 weist einen ersten Konturabschnitt 26a auf, der in einer Montagelage gemäß Fig. 4b zum Aufstecken des Sicherungsmittels 25 auf den ersten Befestigungsvorsprung 21 a die Querschnittskontur des ersten Befestigungsvorsprungs 21 a vollständig einfasst. Der erste Konturabschnitt 26a hintergreift in der Befestigungsposition gemäß Fig. 4c die Querschnittskontur des ersten Befestigungsvorsprungs 21 a zur Bildung einer formschlüssigen Verriegelung. Der erste Ausschnitt 26 weist einen zweiten Konturabschnitt 26b auf, der in der Befestigungsposition gemäß Fig. 4c die Querschnittskontur des ersten Befestigungsvorsprungs 21a hintergreift. In den dargestellten Ausführungsbeispielen wird der zweite Ausschnitt 27 von einem Schlitz in der Lasche gebildet wird. Im dargestellten Ausführungsbeispiel gemäß den Figuren 4a bis 4c weist der erste Ausschnitt 26 einen ersten Konturabschnitt 26a auf, der von einer quadratischen oder rautenförmigen Öffnung gebildet wird.

Der erste und zweite Befestigungsvorsprung 21 a, 22a werden von umgebogenen Stegen aus dem Verdichterträgers 18 gebildet, der nach einem Hochbiegen der Befestigungsvorsprünge 21 a, 22a aus der Ebene des einem am Verdichterträger 18 Durchbrüche 28 aufweist. Statt hochgebogener Befestigungsvorsprünge 21a, 22a können die Befestigungseinrichtungen 21, 22 beispielsweise auch von separat befestigten Dornen oder Gewindestiften gebildet werden. Der erste und/oder zweite Befestigungsvorsprung 21a, 22a weist zur formschlüssigen Verbindung mit dem Sicherungsmittel 25 eine seitlich vorspringende Nase 29 auf. Die Nase 29 kann insbesondere aus einem Steg des Befestigungsvorsprungs 21a, 22a heraus gebogene sein, wobei das Sicherungsmittel 25 in der Befestigungsposition gemäß Fig. 4c die die Nase 29 hintergreift.

Zur Montage wird das Sicherungsmittel 25, welches eine Befestigungsscheibe bilden kann, aus der in Fig. 4b gezeigten Lage nach unten gedrückt und wie in Fig. 4c dargestellt nach vorne d.h. gemäß der Ansicht nach Fig. 4c nach links geschoben. Durch dieses Schieben ist im Bereich der hinteren Befestigungslasche d.h. des ersten Befestigungsvorsprungs 21 a nicht mehr die weite Schlitzgeometrie des ersten Konturabschnitts 26a sondern der verkleinerte Querschnitt des zweiten Konturabschnitts 26b an dem Befestigungsvorsprungs 21 a. Der in der Öffnungsweite größere erste Konturabschnitts 26a ist größer als das verbreiterte bzw. verbogene obere Ende des Befestigungsvorsprungs 21 a. In der Lage des Sicherungsmittels 25 gemäß Fig. 4b kann also das Sicherungsmittel 25 von dem Befestigungsvorsprungs 21a nach oben abgezogen werden. In der Lage des Sicherungsmittels 25 gemäß Fig. 4c greift der im Querschnitt verkleinerte zweite Konturabschnitt 26b formschlüssig hinter das verbreiterte bzw. verbogene obere Ende des ersten Befestigungsvorsprungs 21 a und kann somit nicht mehr von dem ersten Befestigungsvorsprungs 21a nach oben abgezogen werden. Der Verdichter 8 ist dadurch an dem Verdichterträger 18 befestigt.

Durch die erfindungsgemäße Geometrie von erstem Konturabschnitt 26a und zweitem Konturabschnitt 26b ist es lediglich notwendig die leicht zugängigen vorderen Befestigungslaschen d.h. die vorderen zweiten Ausschnitte 27 von den zweiten Befestigungsvorsprüngen 22a zu lösen bzw. die obere Ende des zweiten, vorderen Befestigungsvorsprungs 22a aufzubiegen. Die hinteren ersten Befestigungsvorsprünge 21 a brauchen nicht aufgebogen zu werden, weil durch die Verbindung des Sicherungsmittels 25 auf jeder Seite und das Einbringen der Schlüssellochgeometrie des ersten Konturabschnitts 26a und zweiten Konturabschnitts 26b ein Entriegeln der Befestigung des Halters 23 von den Befestigungsvorsprüngen 21a. 22a von vorne d.h. eingangsseitig des Maschinenraums 13 möglich ist.

Auf diese Art und Weise kann beispielsweise der Kundendienst den Verdichter 8 auch bequem wieder demontieren. Die Demontage des Verdichters 8 findet in umgekehrter Reihenfolge statt.

Die Figuren 5a und 5b zeigen zwei beispielhafte Varianten von Aussparungen d.h. erste Ausschnitte 26 an dem erfindungsgemäßen Sicherungsmittel 25.

Die Varianten von Figuren 5c und 5d zeigen weitere Sicherungsmittel 25, die kein Bestandteil der Erfindung sind.

## Patentansprüche

1. Kältegerät, insbesondere Haushaltskältegerät, aufweisend einen Verdichter (8) mit mindestens einem Halter (23), einen Korpus (2) mit einem Verdichterträger (18), der wenigstens eine erste und eine zweite als Befestigungsvorsprünge (21 a, 22a) ausgebildete Befestigungseinrichtung (21, 22) aufweist, an denen der wenigstens eine Halter (23) gelagert und durch ein einzelnes Sicherungsmittel (25) befestigt ist, das zur formschlüssigen Verbindung sowohl mit der wenigstens einen ersten Befestigungseinrichtung (21) als auch der wenigstens einen zweiten Befestigungseinrichtung (22) ausgebildet ist, wobei das Sicherungsmittel (25) eine Lasche (25a) ist, die einen ersten Ausschnitt (26) aufweist, der von dem ersten Befestigungsvorsprung (21a) durchdrungen ist und einen zweiten Ausschnitt (27) aufweist, der von dem zweiten Befestigungsvorsprung (22a) durchdrungen ist, **dadurch gekennzeichnet, dass** der erste Ausschnitt (26) einen ersten Konturabschnitt (26a) aufweist, der von einer kreisförmigen oder rechteckigen, insbesondere quadratischen Öffnung gebildet wird und einen zweiten Konturabschnitt (26b) aufweist, der von einem Schlitz, insbesondere randoffenem Schlitz in der Lasche (25a) gebildet wird.

2. Kältegerät nach Anspruch 1, **dadurch gekennzeichnet, dass** der zweite Ausschnitt (27) eine zur Querschnittskontur des zweiten Befestigungsvorsprungs (22a) angepasste Kontur aufweist, die in einer Befestigungsposition der Lasche (25a) mit der Querschnittskontur des zweiten Befestigungsvorsprungs (22a) fluchtet.

3. Kältegerät nach Anspruch 1 oder 2, **dadurch gekennzeichnet, dass** der erste Ausschnitt (26) einen ersten Konturabschnitt (26a) aufweist, der in einer Montagelage zum Aufstecken des Sicherungsmittels (25) auf den ersten Befestigungsvorsprung (21a) die Querschnittskontur des ersten Befestigungsvorsprungs (21 a) vollständig einfasst.

4. Kältegerät nach Anspruch 3, **dadurch gekennzeichnet, dass** der erste Konturabschnitt (26a) in der Befestigungsposition die Querschnittskontur des ersten Befestigungsvorsprungs (21a) hintergreift.

5. Kältegerät nach Anspruch 3, **dadurch gekennzeichnet, dass** der erste Ausschnitt (26) einen zweiten Konturabschnitt (26b) aufweist, der in der Befestigungsposition die Querschnittskontur des ersten Befestigungsvorsprungs (21 a) hintergreift.

6. Kältegerät nach einem der Ansprüche 1 bis 5, **dadurch gekennzeichnet, dass** der zweite Ausschnitt (27) von einem Schlitz, insbesondere randoffenem Schlitz in der Lasche (25a) gebildet wird.

7. Kältegerät nach einem der Ansprüche 1 bis 6, **dadurch gekennzeichnet, dass** der erste und/oder zweite Befestigungsvorsprung (21a, 22a) von einem umgebogenen Steg des Verdichterträgers (18), einem am Verdichterträger (18) befestigten Dorn oder Gewindestift gebildet wird.

8. Kältegerät nach Anspruch 7, **dadurch gekennzeichnet, dass** der erste und/oder zweite Befestigungsvorsprung (21a, 22a) zur formschlüssigen Verbindung mit dem Sicherungsmittel (25) eine seitlich vorspringende Nase (29), insbesondere aus einem Steg des Befestigungsvorsprungs (21a, 22a) heraus gebogene Nase (29) aufweist, die das Sicherungsmittel (25) in der Befestigungsposition hintergreift oder wenigstens eine Aussparung, insbesondere zwei gegenüberliegende seitlich randoffene Aussparungen aufweist, in die das Sicherungsmittel (25) in der Befestigungsposition eingreift.

9. Verfahren zur Montage eines Verdichters (8) an einen Verdichterträger (18) eines Korpus (2) eines Kältegeräts (1) gemäß einem der Ansprüche 1 bis 8 mit den folgenden Schritten:
Bereitstellen eines Verdichterträgers (18) mit wenigstens einem ersten und einem zweiten Befestigungsvorsprung (21 a, 22a);
Aufsetzen eines Halters (23) auf die Befestigungsvorsprünge (21 a, 22a), der mit dem Verdichter (8) verbunden ist;
Aufsetzen eines ersten Ausschnitts (26) eines als Lasche (25a) ausgebildeten Sicherungsmittels (25) auf den ersten Befestigungsvorsprung (21 a) in einer Montagelage;
Umlagern des Sicherungsmittels (25) in eine Aufstecklage, in der ein zweiter Ausschnitt (27) der Lasche (25a) mit dem zweiten Befestigungsvorsprung (22a) fluchtet;
Aufsetzen des zweiten Ausschnitts (27) der Lasche (25a) auf den zweiten Befestigungsvorsprung (22a);
Sichern der Lasche (25a) durch Verbiegen eines über der Lasche (25a) befindlichen Abschnitts des zweiten Befestigungsvorsprungs (22a).

10. Verfahren zur Demontage eines Verdichters (8) von einem Verdichterträger (18) eines Korpus (2) eines Kältegeräts (1) gemäß einem der Ansprüche 1 bis 8 mit den folgenden Schritten:
Lösen eines als Lasche (25a) ausgebildeten Sicherungsmittels (25) durch Geradebiegen eines über der Lasche (25a) befindlichen Abschnitts eines zweiten Befestigungsvorsprungs (22a);
Abnehmen des zweiten Ausschnitts (27) der Lasche (25a) von dem zweiten Befestigungsvorsprung (22a);
Umlagern des Sicherungsmittels (25) in eine Abstecklage, in welcher ein erster Ausschnitt (26) der Lasche (25a) mit einem ersten Befestigungsvorsprung (21 a) fluchtet;
Lösen des ersten Ausschnitts (26) der Lasche (25a) von dem ersten Befestigungsvorsprung (21a);
Abnehmen des Halters (23) von den Befestigungsvorsprüngen (21 a, 22a) zusammen mit dem Verdichter (8).

## Claims

1. Refrigeration appliance, especially household appliance, having a compressor (8) with at least one holder (23), a carcass (2) with a compressor carrier (18), which has at least one first and one second fastening element (21, 22) embodied as fastening projections (21a, 22a), on which the at least one holder (23) is supported and is fastened by a single securing means (25) which is embodied for form-fit connection both with the at least one first fastening element (21) and also with the at least one second fastening element (22), wherein the securing means (25) is a tab (25a), which has a first cutout (26), through which the first fastening projection (21a) penetrates and a second cutout (27) through which the second fastening projection (22a) penetrates, **characterised in that** the first cutout (26) has a first contour section (26a), which is formed by a circular or rectangular, especially square, opening and a second contour section (26b) which is formed by a slot, especially a slot open at one end, in the tab (25a).

2. Refrigeration appliance according to claim 1, **characterised in that** the second cutout (27) has a contour adapted to the cross-sectional contour of the second fastening projection (22a), which in a fastening position of the tab (25a) is flush with the cross-sectional contour of the second fastening projection (22a).

3. Refrigeration appliance according to claim 1 or 2, **characterised in that** the first cutout (26) has a first contour section (26a), which in a mounting position for plugging the securing means (25) into the fastening projection (21a) fully encloses the cross-sectional contour of the first fastening projection (21a).

4. Refrigeration appliance according to claim 3, **characterised in that**, in the fastening position, the first contour section (26a) grips the cross-section of the first fastening projection (21a) from behind.

5. Refrigeration appliance according to claim 3, **characterised in that** the first cutout (26) has a second contour section (26b) which, in the fastening position, grips the cross-sectional contour of the first fastening projection (21a) from behind.

6. Refrigeration appliance according to one of claims 1 to 5, **characterised in that** the second cutout (27) is formed by a slot, especially a slot open to the side, in the tab (25a).

7. Refrigeration appliance according to one of claims 1 to 6, **characterised in that** the first and/or second fastening projection (21a, 22a) is formed by a bent-over bar of the compressor carrier (18), a peg fastened to the compressor carrier (18) or by a threaded pin.

8. Refrigeration appliance according to claim 7, **characterised in that** the first and/or second fastening projection (21a, 22a), for form-fit connection with the securing means (25), has a laterally-projecting nose (29), especially a nose bent from a bar of the fastening projection (21a, 22a), which grips the securing means (25) from behind in the fastening position or has at least one recess, especially two opposing lateral recesses open at the edge, into which the securing means (25) engages in the fastening position.

9. Method for mounting a compressor (8) on a compressor carrier (18) of a carcass (2) of a refrigeration appliance (1) according to one of claims 1 to 8, with the following steps:
Providing a compressor carrier (18) with at least one first and one second fastening projection (21a, 22a);
Placing a holder (23) on the fastening projections (21a, 22a), which is connected to the compressor (8);
Placing a first cutout (26) of a securing means (25) embodied as a tab (25a) on the first fastening projection (21a) in a mounting position;
Repositioning the securing means (25) into a plug-in position in which a second cutout (27) of the tab (25a) is flush with the second fastening projection (22a);
Placing the second cutout (27) of the tab (25a) on the second fastening projection (22a);
Securing the tab (25a) by bending a section of the second fastening projection (22a) located above the tab (25a).

10. Method for removing a compressor (8) from a compressor carrier (18) of a carcass (2) of a refrigeration appliance (1) according to one of claims 1 to 8, with the following steps:
Releasing a securing means (25) embodied as a tab (25a) by bending straight a section of a second fastening projection (22a) located above the tab (25a);
Detaching the second cutout (27) of the tab (25a) from the second fastening projection (22a);
Repositioning the securing means (25) into a plug-in position in which a first cutout (26) of the tab (25a) is flush with a first fastening projection (21a);
Releasing the first cutout (26) of the tab (25a) from the first fastening projection (21a);
Detaching the holder (23) from the fastening projections (21a, 22a) together with the compressor (8).

## Revendications

1. Appareil frigorifique, en particulier appareil frigorifique ménager, présentant un compresseur (8) avec au moins un support (23), un corps (2) avec un support de compresseur (18), qui présente au moins un premier et un deuxième dispositifs de fixation (21, 22) réalisés sous la forme de saillies de fixation (21 a, 22a), sur lesquels ledit au moins un support (23) est monté et fixé par un unique moyen de blocage (25), qui est conçu en vue de l'assemblage par emboîtement aussi bien avec ledit au moins un premier dispositif de fixation (21) qu'avec ledit au moins un deuxième dispositif de fixation (22), dans lequel le moyen de blocage (25) est une barrette (25a), qui présente une première découpe (26) qui est traversée par la première saillie de fixation (21 a) et présente une deuxième découpe (27) qui est traversée par la deuxième saillie de fixation (22a), **caractérisé en ce que** la première découpe (26) présente une partie de contour (26a), qui est formée par une ouverture circulaire ou rectangulaire, en particulier carrée, et présente une deuxième partie de contour (26b), qui est formée par une fente, en particulier une fente à bord ouvert dans la barrette (25a).

2. Appareil frigorifique selon la revendication 1, **caractérisé en ce que** la deuxième découpe (27) présente un contour adapté au contour de la section transversale de la deuxième saillie de fixation (22a), qui dans une position de fixation de la barrette (25a) s'aligne avec le contour de la section transversale de la deuxième saillie de fixation (22a).

3. Appareil frigorifique selon la revendication 1 ou 2, **caractérisé en ce que** la première découpe (26) présente une première partie de contour (26a), qui dans une position de montage entoure entièrement le contour de la section transversale de la première saillie de fixation (21 a) pour l'engagement du moyen de blocage (25) sur la première saillie de fixation (21 a).

4. Appareil frigorifique selon la revendication 3, **caractérisé en ce que** dans la position de fixation la première partie de contour (26a) agrippe le contour de la section transversale de la première saillie de fixation (21 a).

5. Appareil frigorifique selon la revendication 3, **caractérisé en ce que** la première découpe (26) présente une deuxième partie de contour (26b), qui dans la position de fixation, agrippe le contour de la section transversale de la première saillie de fixation (21 a).

6. Appareil frigorifique selon l'une quelconque des revendications 1 à 5, **caractérisé en ce que** la deuxième découpe (27) est formée par une fente, en particulier une fente à bord ouvert dans la barrette (25a).

7. Appareil frigorifique selon l'une quelconque des revendications 1 à 6, **caractérisé en ce que** la première et/ou la deuxième saillie de fixation (21 a, 22a) est formée par une nervure incurvée du support de compresseur (18), par un plot fixé au support de compresseur (18) ou par une tige filetée.

8. Appareil frigorifique selon la revendication 7, **caractérisé en ce que** la première et/ou la deuxième saillie de fixation (21a, 22a) présente, pour l'assemblage par emboîtement avec le moyen de blocage (25), un ergot saillant latéralement (29), en particulier un ergot (29) incurvé partant d'une nervure de la saillie de fixation (21 a, 22a), derrière lequel le moyen de blocage (25) s'accroche dans la position de fixation ou au moins une découpe, en particulier deux découpes à bord ouvert latéralement opposées l'une à l'autre, dans lesquelles le moyen de blocage (25) s'engage dans la position de fixation.

9. Procédé pour le montage d'un compresseur (8) sur un support de compresseur (18) d'un corps (2) d'un appareil frigorifique (1) selon l'une quelconque des revendications 1 à 8, comportant les étapes suivantes:
- préparation d'un support de compresseur (18) avec au moins une première et au moins une deuxième saillie de fixation (21 a, 22a);
- dépôt d'un support (23) sur les saillies de fixation (21a, 22a), qui est assemblé au compresseur (8);
- dépôt d'une première découpe (26) d'un moyen de blocage (25) se présentant sous la forme d'une barrette (25a) sur la première saillie de fixation (21 a) dans une position de montage;
- déplacement du moyen de blocage (25) dans une position d'engagement, dans laquelle une deuxième découpe (27) de la barrette (25a) s'aligne avec la deuxième saillie de fixation (22a);
- dépôt de la deuxième découpe (27) de la barrette (25a) sur la deuxième saillie de fixation (22a);
- blocage de la barrette (25a) par pliage d'une partie de la deuxième saillie de fixation (22a) se trouvant au-dessus de la barrette (25a).

10. Procédé pour le démontage d'un compresseur (8) d'un support de compresseur (18) d'un corps (2) d'un appareil frigorifique (1) selon l'une quelconque des revendications 1 à 8, comportant les étapes suivantes:
- libération d'un moyen de blocage (25) se présentant sous la forme d'une barrette (25a) par redressement d'une partie d'une deuxième saillie de fixation (22a) se trouvant au-dessus de la barrette (25a);
- enlèvement de la deuxième découpe (27) de la barrette (25a) de la deuxième saillie de fixation (22a);
- déplacement du moyen de blocage (25) dans une position d'enlèvement, dans laquelle une première découpe (26) de la barrette (25a) s'aligne avec une première saillie de fixation (21 a);
- libération de la première découpe (26) de la barrette (25a) de la première saillie de fixation (21 a);
- enlèvement du support (23) des saillies de fixation (21 a, 22a) en même temps que le compresseur (8).
